# EUROPÄISCHE PATENTSCHRIFT

(11) **EP 3 737 818 B1**
(45) Veröffentlichungstag und Bekanntmachung des Hinweises auf die Patenterteilung: **09.08.2023**
(21) Anmeldenummer: 19716327.2
(22) Anmeldetag: 28.03.2019
(51) Int. Cl.: E06B 1/62, E04F 13/06

(54) **PROFIL FÜR DEN BAUKÖRPERANSCHLUSS**
PROFILED SECTION FOR A STRUCTURAL ELEMENT CONNECTION
PROFILÉ POUR LE RACCORDEMENT À UN CORPS DU BÂTIMENT

(30) Priorität: 13.04.2018 DE 102018108816
(43) Veröffentlichungstag der Anmeldung: 18.11.2020
(73) Patentinhaber: Protektorwerk Florenz Maisch GmbH & Co. KG, 76571 Gaggenau (DE)
(72) Erfinder: MAISCH, Christof, 76571 Gaggenau (DE)
(74) Vertreter: Manitz Finsterwald Patent- und Rechtsanwaltspartnerschaft mbB
(86) Internationale Anmeldenummer: PCT/EP2019/057904
(87) Internationale Veröffentlichungsnummer: WO 2019/197168

(56) Entgegenhaltungen:
- EP-A1- 3 056 626
- DE-A1- 2 737 774
- DE-A1- 4 217 183
- DE-A1- 19 624 026
- DE-A1-102010 009 376
- DE-A1-102015 202 882
- DE-U1-202012 104 826

## Beschreibung

Die vorliegende Erfindung betrifft ein Profil für den Baukörperanschluss eines Bauelements, insbesondere eines Fensters, einer Tür, eines Rollladenkastens oder dergleichen. Ein Profil gemäß dem Oberbegriff des Anspruchs 1 ist aus DE 10 2010 009376 A1 bekannt.

Neben einer tragenden bzw. stützenden Funktion von Bauprofilen kann Profilen, insbesondere Profilen der genannten Art, auch eine abdichtende Funktion zukommen. Zu diesem Zweck kann ein jeweiliges Profil beispielsweise mit einem Fugendichtband versehen sein, das bei an dem Baukörper montiertem Profil im Bereich einer abzudichtenden Fuge zwischen dem Profil und dem jeweiligen Bauelement angeordnet ist, für dessen Anschluss an den Baukörper das Profil verwendet wird. Vorzugsweise ist das Fugendichtband, bei dem es sich in der Regel um ein Schaumstoffband handelt, zunächst vorkomprimiert und expandiert erst in der Fuge, um diese zuverlässig abzudichten. Ein derartiges vorkomprimiertes Fugendichtband wird auch als Kompriband bezeichnet.

Um das Fugendichtband im vorkomprimierten Zustand zu halten, kann das Fugendichtband beispielsweise an seiner Oberseite und an seiner Unterseite mit einem Klebeband abgedeckt und aufgerollt sein. Auf der Baustelle wird dann ein Streifen der gewünschten Länge abgerollt und auf dem Profil befestigt, z.B. aufgeklebt. Dabei fängt das Fugendichtband an zu expandieren, sobald es abgerollt wurde. Auch wenn sich die Expansion des Fugendichtbandes auf seine maximale Ausdehnung über einen Zeitraum von mehreren Minuten erstrecken kann, ist daher Eile bei der Montage des Profils geboten.

Das Fugendichtband kann auch bereits bei der Herstellung des Profils an diesem angebracht werden. In diesem Fall müssen zusätzliche Mittel vorgesehen sein, die ein vorzeitiges Expandieren des Fugendichtbandes verhindern, solange das Profil noch nicht montiert ist. Das kann beispielsweise dadurch erreicht werden, dass an dem Profil Plastiklaschen vorgesehen werden, die das Fugendichtband in seiner vorkomprimierten Form halten. Solche an dem Profil vorgesehenen Mittel müssen dann im Rahmen der Montage des Profils wieder gelöst bzw. entfernt werden. Beispielsweise können die genannten Plastiklaschen dazu ausgebildet sein, zurückgeklappt und/oder abgetrennt zu werden.

Es ist eine Aufgabe der Erfindung, ein Profil für den Baukörperanschluss eines Bauelements sowie ein Verfahren zum Vorsehen eines abgedichteten Baukörperanschlusses eines Bauelements bereitzustellen, die eine zuverlässige Abdichtung bei vereinfachter Handhabung ermöglichen.

Die Aufgabe wird gelöst durch ein Profil mit den Merkmalen des Anspruchs 1 sowie durch ein Verfahren mit den Merkmalen des Anspruchs 13. Entsprechende Vorteile werden zudem durch die Verwendung nach Anspruch 15 erreicht. Vorteilhafte Ausführungsformen der Erfindung ergeben sich aus den abhängigen Ansprüchen, der vorliegenden Beschreibung sowie der Figur.

Das erfindungsgemäße Profil ist grundsätzlich für den Baukörperanschluss eines Bauelements, insbesondere eines Fensters, einer Tür, eines Rollladenkastens oder dergleichen, geeignet. Bei dem Profil handelt es sich insbesondere um ein Laibungsanschlussprofil. Ferner kann das Profil insbesondere dazu ausgebildet sein, verputzt zu werden und/oder in Verbindung mit einem Wärmedämmverbundsystem (WDVS) eingesetzt zu werden. Das Profil umfasst einen Profilkörper sowie ein daran befestigtes vorkomprimiertes Fugendichtband, das dazu ausgebildet ist, (nach der Montage des Profils) zu expandieren, um eine Fuge zwischen dem Profilkörper und dem jeweiligen Bauelement, insbesondere einem Rahmen des Fensters bzw. der Tür oder dem Rollladenkasten, abzudichten. Bei dem Fugendichtband handelt es sich beispielsweise um ein Schaumstoffband, bevorzugt auf Polyurethanbasis, das vorzugsweise imprägniert ist. Insbesondere kann das Fugendichtband nach DIN 18542 (DIN 18542:2009-07) ausgebildet sein. Das Fugendichtband kann zudem einseitig selbstklebend sein.

Das Expandieren des Fugendichtbandes erfolgt vorzugsweise selbsttätig, sobald das Fugendichtband nicht mehr in vorkomprimiertem Zustand gehalten wird. Grundsätzlich kann aber auch vorgesehen sein, dass das Expandieren erst ausgelöst werden muss, z.B. wie bei einem Quellband durch Benetzung mit Wasser. Zudem ist das Fugendichtband vorzugsweise dazu ausgebildet, in einem definierten Zeitraum von einigen Minuten, z.B. 10 Minuten, auf seine maximale Ausdehnung zu expandieren.

Erfindungsgemäß weist das Profil ferner einer Folie auf, welche das Fugendichtband in dem vorkomprimierten Zustand hält und dazu ausgebildet ist, sich bei Kontakt mit einem Reaktionsmittel zumindest teilweise aufzulösen. Bei der Folie, die vorzugsweise an dem Profilkörper befestigt ist, handelt es sich beispielsweise um eine Kunststofffolie. Die Folie ist insbesondere im Wesentlichen frei biegbar, so dass sie gerollt, gewickelt, geknickt und gefaltet werden kann, und sie kann eine Dicke von beispielsweise höchstens 0,5 mm, insbesondere höchstens 0,2 mm, vorzugsweise höchstens 0,1 mm, aufweisen. Um das Fugendichtband in dem vorkomprimierten Zustand zu halten, kann die Folie beispielsweise straff um das Fugendichtband gewickelt oder straff über das Fugendichtband gespannt und dabei in geeigneter Weise an dem Profilkörper befestigt sein.

Eine wesentliche Besonderheit der Folie ist, dass sie speziell dazu ausgebildet ist, sich bei Kontakt mit einem definierten Reaktionsmittel aufzulösen. Dabei ist zu beachten, dass es sich dabei um eine spezielle Eigenschaft der Folie handelt, die spezifisch für das Auflösen der Folie ausgenutzt wird. Somit handelt es sich bei dem Reaktionsmittel insbesondere nicht um ein Reaktionsmittel, das allgemein zum Auflösen von Kunststoffen aller Art geeignet ist. Ferner greift das Reaktionsmittel vorzugsweise zumindest nicht Kunststoff, feuerverzinktes Stahlblech, Aluminium, grundbeschichtetes Aluminium und/oder Edelstahl an, damit nicht der Profilkörper, der insbesondere eines dieser Materialien umfassen kann, durch die Verwendung des Reaktionsmittels beeinträchtigt wird.

Der Nutzen der Folie besteht insbesondere darin, dass sie sich nach der Montage des Profils kontrolliert zumindest so weit entfernen lässt, dass das Fugendichtband nicht länger am Expandieren gehindert wird. Auf diese Weise wird mittels der auflösbaren Folie zunächst sichergestellt, dass das Fugendichtband vor und insbesondere auch während der Montage vorkomprimiert bleibt. Anschließend, d.h. insbesondere nachdem die korrekte Platzierung des Profils bereits sichergestellt ist, kann auf einfache Weise das Expandieren des Fugendichtbandes ausgelöst werden, indem das Reaktionsmittel mit der Folie in Kontakt gebracht wird. Auf diese Weise wird eine vereinfachte, aber gleichwohl zuverlässige Handhabung des Profils erreicht.

Grundsätzlich kann es sich bei dem Reaktionsmittel einfach um Wasser handeln, beispielsweise wenn die Folie als Material Polyvinylalkohol umfasst, das sich zur Herstellung wasserlöslicher Folien eignet. Andere Kombinationen von Folie und Reaktionsmittel können demgegenüber aber bevorzugt sein, etwa wenn das Profil im Freien gelagert werden soll und die Folie dabei der allgemeinen Feuchtigkeit ausgesetzt würde.

Vorzugsweise ist das Reaktionsmittel ein Putzmörtel, insbesondere ein Putzmörtel nach DIN EN 998 (DIN EN 998:2017-02), DIN EN 15824 (DIN EN 15824:2017-09) und/oder DIN 18550 (DIN 18550:2018-01), oder ein Bestandteil eines solchen Putzmörtels. Auf diese Weise braucht das Reaktionsmittel nicht gesondert vorgesehen zu werden. Vielmehr kann das Profil derart ausgebildet sein, dass der Putzmörtel beim Auftragen auf das Profil vorzugsweise im Wesentlichen zwangsläufig mit der Folie in Kontakt gerät, so dass sich die Folie auflöst und das Fugendichtband expandieren kann. Ein gesonderter Schritt für das Aufbringen des Reaktionsmittels zum Auflösen der Folie kann somit entfallen.

Gemäß einer vorteilhaften Ausführungsform ist zumindest ein Teil des Fugendichtbandes auf dem Profilkörper aufgeklebt. Das Fugendichtband kann beispielsweise an einem Schenkel des Profilkörpers aufgeklebt sein. Vorzugsweise erstreckt sich das Fugendichtband dabei parallel zur Längserstreckung des Profilkörpers, insbesondere über dessen gesamte Länge. Wenn das Fugendichtband nicht zumindest einseitig selbstklebend ausgebildet ist, kann für das Aufkleben beispielsweise ein doppelseitiges Klebebandes verwendet werden.

Gemäß einer weiteren vorteilhaften Ausführungsform ist die Folie mit zumindest einem Endabschnitt an dem Profilkörper, insbesondere an einem Schenkel des Profilkörpers, befestigt. Der Endabschnitt der Folie wird beispielsweise durch einen Streifen der Folie gebildet, der sich entlang eines Randes der Folie erstreckt und parallel zur Längserstreckung des Profilkörpers ausgerichtet an dem Profilkörper befestigt wird. Die Befestigung kann beispielsweise durch Aufkleben und/oder Annähen erfolgen.

Dabei ist es bevorzugt, dass die Folie mit einem ersten Endabschnitt an einem ersten Schenkel des Profilkörpers und mit einem dem ersten Endabschnitt entgegengesetzten zweiten Endabschnitt an einem zu dem ersten Schenkel gewinkelt ausgerichteten zweiten Schenkel des Profilkörpers befestigt ist. Der erste und der zweite Endabschnitt können dabei insbesondere an entgegengesetzten Rändern der Folie angeordnet sein. Für das Freigeben des von der Folie in vorkomprimiertem Zustand gehaltenen Fugendichtbandes braucht dann lediglich ein solcher Teil der Folie aufgelöst zu werden, dass dadurch der erste und der zweite Endabschnitt voneinander getrennt werden.

Die Schenkel des Profilkörpers können beispielsweise um zumindest annähernd 90° zueinander gewinkelt ausgerichtet sein, so dass der Profilkörper im Querschnitt eine L-Form aufweist. Grundsätzlich sind aber auch andere Winkel möglich. Dabei ist der Profilkörper aber nicht auf lediglich zwei Schenkel beschränkt, sondern kann auch weitere Schenkel oder sonstige zusätzliche Strukturen, z.B. Versteifungsrippen oder Dichtlippen, aufweisen. Die Befestigung der Endabschnitte der Folie erfolgt vorzugsweise an den Außenseiten der Schenkel, die über einen Winkel von mehr als 180° verbunden sind. Durch die Befestigung der entgegengesetzten Endabschnitte der Folie an zwei Schenkeln des Profilkörpers kann eine umfänglich geschlossene Struktur gebildet werden, die das Fugendichtband, vorzugsweise entlang der gesamten Längserstreckung des Profilkörpers, umschließt und dadurch in seinem vorkomprimiertem Zustand hält.

Der erste Endabschnitt der Folie ist vorzugsweise auf dem ersten Schenkel des Profilkörpers, insbesondere mittels eines doppelseitigen Klebebandes, aufgeklebt. Das Fugendichtband wiederum kann vorteilhafterweise auf dem ersten Endabschnitt der Folie, vorzugsweise ebenso mittels eines doppelseitigen Klebebandes, aufgeklebt sein. So kann beispielsweise zunächst der erste Endabschnitt der Folie an dem ersten Schenkel des Profilkörpers befestigt werden und dann das Fugendichtband auf dem ersten Endabschnitt aufgeklebt werden. Anschließend wird die Folie straff um das Fugendichtband gewickelt und mit dem zweiten Endabschnitt an dem zweiten Schenkel des Profilkörpers befestigt, um das Fugendichtband in seinem vorkomprimierten Zustand zu halten.

An dem zweiten Schenkel des Profilkörpers kann der zweite Endabschnitt der Folie insbesondere angenäht sein. Wenn das Profil ein Armierungsgewebe aufweist, ist dabei vorzugsweise vorgesehen, dass der zweite Endabschnitt der Folie und das Armierungsgewebe mittels einer gemeinsamen Naht an dem Profilkörper angenäht sind. Das ist insbesondere deshalb möglich, weil das Fugendichtband durch Auflösen der Folie für ein Expandieren freigegeben werden kann und die Naht daher nicht gelöst zu werden braucht.

Gemäß einer vorteilhaften Ausführungsform umschließt die Folie das Fugendichtband, zumindest solange sie sich nicht (teilweise) aufgelöst hat, zumindest im Wesentlichen vollumfänglich, d.h. zumindest einmal in Umfangsrichtung um die Längserstreckung des Fugendichtbandes vollständig um das Fugendichtband herum. Dabei muss die Folie aber nicht durchgehend geschlossen sein, sondern kann grundsätzlich Öffnungen aufweisen, z.B. netz- oder gitterartig ausgebildet sein. Durch das vollumfängliche Umschließen wird das Fugendichtband besonders zuverlässig in seinem vorkomprimierten Zustand gehalten.

Gemäß einer weiteren vorteilhaften Ausführungsform ist der Profilkörper derart ausgebildet, dass das Reaktionsmittel bei montiertem Profil auf die Folie aufgebracht werden kann. Insbesondere ist bei montiertem Profil das vorkomprimiert gehaltene Fugendichtband im Bereich der Fuge zwischen dem Profilkörper und dem jeweiligen Bauelement angeordnet, die durch das Fugendichtband abgedichtet werden soll. Da das Fugendichtband dabei schwer zugänglich sein kann, ist der Profilkörper vorzugsweise derart ausgebildet, dass dennoch Reaktionsmittel vorzugsweise direkt auf die Folie aufgebracht werden kann oder, wenn dies nicht möglich ist, zumindest zu der Folie geleitet werden kann, etwa durch entsprechende Strukturen im Profilkörper. Das Aufbringen des Reaktionsmittels kann insbesondere dadurch erfolgen, dass es gegen die Folie gesprüht, angeworfen, aufgezogen und/oder gespachtelt wird, wobei es sich dabei erforderlichenfalls noch in Richtung zur Folie oder über die Folie ausbreiten kann.

Insbesondere in diesem Zusammenhang ist ferner eine Ausführungsform vorteilhaft, bei der zumindest ein Schenkel des Profilkörpers Durchgänge aufweist, die von der Folie überspannt werden und durch die hindurch das Reaktionsmittel auf die Folie aufgebracht werden kann. Bei dem Schenkel handelt es sich vorzugsweise um den genannten zweiten Schenkel des Profilkörpers. Derartige Durchgänge in zumindest einem Schenkel des Profilkörpers können die erforderliche Zugänglichkeit der Folie für das Reaktionsmittel ermöglichen und dabei gleichzeitig auch für ein Anputzen des Profils an den Baukörper vorteilhaft sein.

Das erfindungsgemäße Verfahren zum Vorsehen eines abgedichteten Baukörperanschlusses eines Bauelements, insbesondere eines Fensters, einer Tür, eines Rollladenkastens oder dergleichen, umfasst die folgenden Schritte: erstens, das Montieren eines Profils einen Baukörperanschluss, welches einen Profilkörper, ein daran befestigtes vorkomprimiertes Fugendichtband sowie eine Folie aufweist, die das Fugendichtband in dem vorkomprimierten Zustand hält und dazu ausgebildet ist, sich bei Kontakt mit einem Reaktionsmittel zumindest teilweise aufzulösen, wobei das Profil insbesondere entsprechend einer der vorstehend beschriebenen Ausführungsformen ausgebildet sein kann; und zweitens, das Applizieren des Reaktionsmittels auf die Folie, um zumindest einen Teil der Folie aufzulösen und dadurch das Fugendichtband für ein Expandieren freizugeben, so dass durch das expandierte Fugendichtband eine Fuge zwischen dem Profilkörper und dem jeweiligen Bauelement, insbesondere einem Rahmen des Fensters bzw. der Tür oder dem Rollladenkasten, abgedichtet wird.

Gegenüber einem Verfahren, bei dem das Fugendichtband separat von dem Profilkörper vorliegt und durch eine Verpackung oder eine Art der Lagerung in vorkomprimiertem Zustand gehalten wird, und dann zunächst durch Lösen dieses Haltens für ein Expandieren freigegeben und an dem Profilkörper befestigt wird und das Profil erst danach montiert werden kann, ist bei dem genannten Verfahren die Handhabung des Profils erheblich vereinfacht. Denn das Profil kann direkt und ohne Zeitdruck montiert werden, und das Fugendichtband wird vorteilhafterweise erst anschließend, wenn es sich bereits in der abzudichtenden Fuge befindet, für ein Expandieren freigegeben, indem einfach das Reaktionsmittel appliziert wird. Dieser Schritt kann zudem mit einem gegebenenfalls ohnehin vorgesehenen Schritt des Verputzens zusammenfallen, wenn das Reaktionsmittel durch den Putzmörtel oder einen Bestandteil davon gebildet wird.

Gemäß einer vorteilhaften Ausführungsform des Verfahrens umfasst das Applizieren des Reaktionsmittels auf die Folie, dass das Reaktionsmittel, insbesondere durch Durchgänge in einem Schenkel des Profilkörpers hindurch, gegen die Folie gesprüht, angeworfen, aufgezogen und/oder gespachtelt wird. Vorzugsweise gelangt das Reaktionsmittel dadurch direkt auf die Folie. Es kann aber auch vorgesehen sein, dass das Reaktionsmittel erst infolge dieses Vorgehens zu der Folie oder zumindest zu entlegenen Teilen der Folie geleitet wird.

Grundsätzlich ergibt sich eine verbesserte Handhabung eines Profils für den Baukörperanschluss eines Bauelements, insbesondere eines Fensters, einer Tür, eines Rollladenkastens oder dergleichen, dadurch, dass eine bei Kontakt mit einem Reaktionsmittel zumindest teilweise selbstauflösende Folie zum Halten eines an dem Profil angebrachten Fugendichtbandes in einem vorkomprimierten Zustand verwendet wird.

Die Erfindung wird nachfolgend lediglich beispielhaft unter Bezugnahme auf die Figur weiter erläutert.

Die Fig. 1 zeigt eine Ausführungsform eines erfindungsgemäßen Profils in einer schematischen Querschnittsdarstellung.

Bei dem in Fig. 1 gezeigten Profil 11 handelt es sich um ein Laibungsanschlussprofil, das für den Baukörperanschluss eines Fensters genutzt wird. Das Profil 11 weist einen Profilkörper 13 mit einem ersten Schenkel 15 sowie einem in rechtem Winkel zu dem ersten Schenkel 15 ausgerichteten zweiten Schenkel 17 auf, der länger als der erste Schenkel 15 ist. In der Mitte und am freien Ende des ersten Schenkels 15 erstrecken sich parallel zum zweiten Schenkel 17 und in dieselbe Richtung wie dieser vorstehende kurze Fortsätze 19. Der Profilkörper 13 weist den dargestellten Querschnitt zumindest im Wesentlichen über seine gesamte Längserstreckung auf.

Das Profil 11 ist dazu ausgebildet, in eine Ecke zwischen einem Fensterrahmen und der Laibung des Fensters angeordnet zu werden, wobei der erste Schenkel 15 mit seiner Außenseite gegen den Fensterrahmen und der zweite Schenkel 17 mit seiner Außenseite gegen die Laibung angelegt wird. Auf der Innenseite des zweiten Schenkels 17 kann das gegen die Laibung anliegende Profil 11, insbesondere bis zu einer durch den ersten Schenkel 15 definierten Höhe, verputzt werden. Zur Unterstützung der Anbindung des Profils 11 an den Putz ist an dem zweiten Schenkel 17 in dessen Verlängerung ein Armierungsgewebe 21 vorgesehen, das an der Innenseite des zweiten Schenkels 17 des Profilkörpers 13 mit einer Naht 23 angenäht ist und netzartig ausgebildet ist, so dass es beim Verputzen vom Putz durchdrungen werden kann. Außerdem weist der zweite Schenkel 17 Durchgänge 25 auf, die in regelmäßiger Anordnung über den zweiten Schenkel 17 verteilt sind und durch die hindurch grundsätzlich ebenfalls Putz zur Laibung gelangen kann.

Um zu verhindern, dass Feuchtigkeit in den Spalt zwischen dem Profil 11, insbesondere dem ersten Schenkel 15 des Profilkörpers 13, und dem Fensterrahmen gelangen kann, ist an dem freien Ende des ersten Schenkels 15 eine Weichlippe 27 vorgesehen, die bei montiertem Profil 11 gegen den Fensterrahmen anliegt. Für eine zuverlässigere Abdichtung der Fuge zwischen dem ersten Schenkel 15 und dem Fensterrahmen ist zudem ein vorkomprimiertes Fugendichtband 29 an der Außenseite des ersten Schenkels 13 befestigt. In seinem vorkomprimierten Zustand wird das Fugendichtband 29 durch eine Folie 31 gehalten, die das Fugendichtband 29 in Umfangsrichtung um dessen Längserstreckung im Wesentlichen vollumfänglich straff umschließt.

Dabei ist ein erster Endabschnitt 33 der Folie 31 mittels eines doppelseitigen Klebebandes 35 auf dem ersten Schenkel 15 des Profilkörpers 13 aufgeklebt und das Fugendichtband 29 mit seiner Unterseite wiederum mittels eines doppelseitigen Klebebandes 37 auf den ersten Endabschnitt 33 aufgeklebt, so dass die Folie 31 einmal um das Fugendichtband 29 gewickelt und mit einem dem ersten Endabschnitt 33 entgegengesetzten zweiten Endabschnitt 39 an dem zweiten Schenkel 17 des Profilkörpers 13 angenäht sein kann. Für das Annähen des zweiten Endabschnitts 39 der Folie 31 an den zweiten Schenkel 17 des Profilkörpers 13 wird dabei dieselbe Naht 23 wie für das Annähen des Armierungsgewebes 21 genutzt, so dass das Annähen der Folie 31 und das Annähen des Armierungsgewebes 21 bei der Herstellung des Profils 11 als einzelner Arbeitsschritt erfolgen können.

Nachdem das Profil 11 montiert ist, muss das von der Folie 31 umwickelte Fugendichtband 29 gelöst werden, damit es, insbesondere senkrecht zum ersten Schenkel 15 des Profilkörpers 13, expandieren und auf diese Weise die Fuge zwischen dem Profil 11 und dem Fensterrahmen abdichten kann. Das Lösen erfolgt dabei dadurch, dass sich die Folie 31 infolge von Kontakt mit einem bestimmten Reaktionsmittel zumindest teilweise auflöst. Grundsätzlich kann vorgesehen sein, dass sich die Folie 31 dabei vollständig auflöst. Es kann aber ausreichen, wenn sich die Folie 31 zumindest entlang eines Bereichs auflöst, der sich über die gesamte Längserstreckung des Profils 11 erstreckt.

Beispielsweise kann sich die Folie 31 in einem Bereich an der Außenseite des zweiten Schenkels 17 des Profilkörpers 13 zwischen der Naht 23 und der Ecke zwischen dem ersten Schenkel 15 und dem zweiten Schenkel 17 des Profilkörpers 13 auflösen. Zu diesem Zweck kann das Reaktionsmittel einfach durch die Durchgänge 25 hindurch auf die Folie 31 appliziert werden. Die Durchgänge 25 sind dabei derart über den zweiten Schenkel 17 des Profilkörpers 13 verteilt, dass das Reaktionsmittel, das sich nach Passieren der Durchgänge 25 noch entlang der Oberfläche der Außenseite des zweiten Schenkels 17 ausbreiten kann, insgesamt einen zusammenhängenden Bereich der Folie 31 erreicht, so dass die Verbindung zwischen dem ersten Endabschnitt 33 und dem zweiten Endabschnitt 39 der Folie 31 getrennt wird und das Fugendichtband 29 dann expandieren kann. Wenn die Folie 31 mit einem Reaktionsmittel reagiert, das Bestandteil eines Putzmörtels ist oder einem Putzmörtel als weiterer Bestandteil hinzugefügt werden kann, kann das Applizieren des Reaktionsmittels auf der Folie 31 durch das Verputzen des zweiten Schenkels 17 des Profilkörpers 13 erfolgen, so dass auch bei der Montage ein Arbeitsschritt eingespart werden kann.

Die Fig. 1 zeigt als konkretes Ausführungsbeispiel ein Laibungsanschlussprofil für den Baukörperanschluss eines Fensters. Das der Erfindung zugrundeliegende Konzept eines durch eine auflösbare Folie in vorkomprimiertem Zustand gehaltenen Fugendichtbandes ist aber grundsätzlich gleichermaßen auf andere Profile, insbesondere auch auf Putzprofile und Profile für Wärmedämmverbundsysteme, anwendbar, insbesondere wenn dabei eine Abdichtung erfolgen soll.

### Bezugszeichen

- 11: Profil
- 13: Profilkörper
- 15: erster Schenkel
- 17: zweiter Schenkel
- 19: Fortsatz
- 21: Armierungsgewebe
- 23: Naht
- 25: Durchgang
- 27: Weichlippe
- 29: Fugendichtband
- 31: Folie
- 33: erster Endabschnitt
- 35: doppelseitiges Klebeband
- 37: doppelseitiges Klebeband
- 39: zweiter Endabschnitt

## Patentansprüche

1. Profil (11) für den Baukörperanschluss eines Bauelements, insbesondere eines Fensters, einer Tür, eines Rollladenkastens oder dergleichen, mit einem Profilkörper (13) und einem daran befestigten vorkomprimierten Fugendichtband (29), das dazu ausgebildet ist, zu expandieren, um eine Fuge zwischen dem Profilkörper (13) und dem Bauelement abzudichten,
**dadurch gekennzeichnet,**
**dass** das Profil (11) ferner eine Folie (31) aufweist, welche das Fugendichtband (29) in dem vorkomprimierten Zustand hält und dazu ausgebildet ist, sich bei Kontakt mit einem Reaktionsmittel zumindest teilweise aufzulösen.

2. Profil nach Anspruch 1,
wobei das Reaktionsmittel ein Putzmörtel, insbesondere ein Putzmörtel nach DIN EN 998, DIN EN 15824 und/oder DIN 18550, oder ein Bestandteil des Putzmörtels ist.

3. Profil nach Anspruch 1 oder 2,
wobei zumindest ein Teil des Fugendichtbandes (29) auf dem Profilkörper (13), insbesondere an einem Schenkel (15, 17) des Profilkörpers (13), vorzugsweise mittels eines doppelseitigen Klebebandes (35, 37), aufgeklebt ist.

4. Profil nach zumindest einem der vorstehenden Ansprüche,
wobei die Folie (31) mit zumindest einem Endabschnitt (33, 39) an dem Profilkörper (13), insbesondere an einem Schenkel (15, 17) des Profilkörpers (13), befestigt, vorzugsweise aufgeklebt und/oder angenäht, ist.

5. Profil nach Anspruch 4,
wobei die Folie (31) mit einem ersten Endabschnitt (33) an einem ersten Schenkel (15) des Profilkörpers (13) und mit einem dem ersten Endabschnitt (33) entgegengesetzten zweiten Endabschnitt (39) an einem zu dem ersten Schenkel (15) gewinkelt ausgerichteten zweiten Schenkel (17) des Profilkörpers (13) befestigt ist.

6. Profil nach Anspruch 5,
wobei der erste Endabschnitt (33) der Folie (31) auf dem ersten Schenkel (15) des Profilkörpers (13), vorzugsweise mittels eines doppelseitigen Klebebandes (35), aufgeklebt ist.

7. Profil nach Anspruch 5 oder 6,
wobei das Fugendichtband (29) auf dem ersten Endabschnitt (33) der Folie (31), vorzugsweise mittels eines doppelseitigen Klebebandes (37), aufgeklebt ist.

8. Profil nach zumindest einem der Ansprüche 5 bis 7,
wobei der zweite Endabschnitt (39) der Folie (31) an dem zweiten Schenkel (17) des Profilkörpers (13) angenäht ist.

9. Profil nach Anspruch 8,
wobei das Profil (11) ein Armierungsgewebe (21) aufweist, und wobei der zweite Endabschnitt (39) der Folie (31) und das Armierungsgewebe (21) mittels einer gemeinsamen Naht (23) an dem Profilkörper (13) angenäht sind.

10. Profil nach zumindest einem der vorstehenden Ansprüche,
wobei die Folie (31) das Fugendichtband (29) vollumfänglich umschließt.

11. Profil nach zumindest einem der vorstehenden Ansprüche,
wobei der Profilkörper (13) derart ausgebildet ist, dass das Reaktionsmittel bei montiertem Profil (11) auf die Folie (31) aufgebracht werden kann, insbesondere gegen die Folie (31) gesprüht, angeworfen, aufgezogen und/oder gespachtelt werden kann.

12. Profil nach zumindest einem der vorstehenden Ansprüche,
wobei zumindest ein Schenkel (17) des Profilkörpers (13) Durchgänge (25) aufweist, die von der Folie (31) überspannt werden und durch die hindurch das Reaktionsmittel auf die Folie (31) aufgebracht werden kann.

13. Verfahren zum Vorsehen eines abgedichteten Baukörperanschlusses eines Bauelements, insbesondere eines Fensters, einer Tür, eines Rollladenkastens oder dergleichen, welches die folgenden Schritte umfasst:
- Montieren eines Profils (11) nach zumindest einem der vorstehenden Ansprüche;
- Applizieren des Reaktionsmittels auf die Folie (31), um zumindest einen Teil der Folie (31) aufzulösen und dadurch das Fugendichtband (29) für ein Expandieren freizugeben, so dass durch das expandierte Fugendichtband (29) eine Fuge zwischen dem Profilkörper (13) und dem Bauelement abgedichtet wird.

14. Verfahren nach Anspruch 13,
wobei das Applizieren des Reaktionsmittels auf die Folie (31) umfasst, dass das Reaktionsmittel, insbesondere durch Durchgänge (25) in einem Schenkel (17) des Profilkörpers (13) hindurch, gegen die Folie (31) gesprüht, angeworfen, aufgezogen und/oder gespachtelt wird.

15. Verwendung einer bei Kontakt mit einem Reaktionsmittel zumindest teilweise selbstauflösenden Folie (31) zum Halten eines an einem Profil (11) für den Baukörperanschluss eines Bauelements, insbesondere eines Fensters, einer Tür, eines Rollladenkastens oder dergleichen, angebrachten Fugendichtbandes (29) in einem vorkomprimierten Zustand.

## Claims

1. A profile (11) for the structural body connection of a structural element, in particular a window, a door, a roller shutter box or the like, said profile (11) comprising a profile body (13) and a pre-compressed joint sealing tape (20) which is fastened to said profile body (13) and which is configured to expand in order to seal a joint between the profile body (13) and the structural element,
**characterized in that**
the profile (11) further has a film (31) which holds the joint sealing tape (29) in the pre-compressed state and which is configured to at least partly dissolve on contact with a reactant.

2. A profile in accordance with claim 1,
wherein the reactant is a plaster mortar, in particular a plaster mortar in accordance with DIN EN 998, DIN EN 15824 and/or DIN 18550, or a component of the plaster mortar.

3. A profile in accordance with claim 1 or 2,
wherein at least one part of the joint sealing tape (29) is adhesively bonded to the profile body (13), in particular to a limb (15, 17) of the profile body (13), preferably by means of a double-sided adhesive tape (35, 37).

4. A profile in accordance with at least one of the preceding claims,
wherein the film (31) is fastened, preferably adhesively bonded and/or sewn, with at least one end section (33, 39) to the profile body (13), in particular to a limb (15, 17) of the profile body (13).

5. A profile in accordance with claim 4,
wherein the film (31) is fastened with a first end section (33) to a first limb (15) of the profile body (13) and with a second end section (39), which is opposite the first end section (33), to a second limb (17) of the profile body (13) oriented at an angle with respect to the first limb (15).

6. A profile in accordance with claim 5,
wherein the first end section (33) of the film (31) is adhesively bonded to the first limb (15) of the profile body (13), preferably by means of a double-sided adhesive tape (35).

7. A profile in accordance with claim 5 or 6,
wherein the joint sealing tape (29) is adhesively bonded to the first end section (33) of the film (31), preferably by means of a double-sided adhesive tape (37).

8. A profile in accordance with at least one of the claims 5 to 7,
wherein the second end section (39) of the film (31) is sewn to the second limb (17) of the profile body (13).

9. A profile in accordance with claim 8,
wherein the profile (11) has a reinforcement fabric (21), and wherein the second end section (39) of the film (31) and the reinforcement fabric (21) are sewn to the profile body (13) by means of a common seam (23).

10. A profile in accordance with at least one of the preceding claims,
wherein the film (31) completely surrounds the joint sealing tape (29).

11. A profile in accordance with at least one of the preceding claims,
wherein the profile body (13) is configured such that, when the profile (11) is mounted, the reactant can be applied to the film (31), in particular can be sprayed, thrown on, drawn on and/or spackled against the film (31).

12. A profile in accordance with at least one of the preceding claims,
wherein at least one limb (17) of the profile body (13) has passages (25) which are spanned by the film (31) and through which the reactant can be applied to the film (31).

13. A method of providing a sealed structural body connection of a structural element (45), in particular a window, a door, a roller shutter box or the like, that has the following steps:
- mounting a profile (11) in accordance with at least one of the preceding claims,
- applying the reactant to the film (31) to dissolve at least one part of the film (31) and thereby to release the joint sealing tape (29) for an expansion so that a joint between the profile body (13) and the structural element is sealed by the expanded joint sealing tape (29).

14. A method in accordance with claim 13,
wherein the application of the reactant to the film (31) comprises spraying, throwing on, drawing on and/or spackling the reactant against the film (31), in particular through passages (25) in a limb (17) of the profile body (13).

15. Use of a film (31), which is at least partly self-dissolving on contact with a reactant, for holding a joint sealing tape (29) attached to a profile (11) for the structural body connection of a structural element, in particular a window, a door, a roller shutter box or the like, in a pre-compressed state.

## Revendications

1. Profilé (11) pour le raccordement d'un élément de construction, en particulier d'une fenêtre, d'une porte, d'un caisson de volet roulant ou similaire, à un corps de bâtiment, comprenant un corps de profilé (13) et une bande d'étanchéité de joint (29) pré-comprimée fixée à celui-ci, qui est conçue pour se dilater par expansion afin de rendre étanche un joint entre le corps de profilé (13) et l'élément de construction,
**caractérisé en ce que**
le profilé (11) comprend en outre un film (31) qui maintient la bande d'étanchéité de joint (29) dans l'état pré-comprimé et qui est adapté pour se dissoudre au moins partiellement au contact d'un agent réactif.

2. Profilé selon la revendication 1,
dans lequel l'agent réactif est un mortier d'enduit, en particulier un mortier d'enduit selon DIN EN 998, DIN EN 15824 et/ou DIN 18550, ou un composant du mortier d'enduit.

3. Profilé selon la revendication 1 ou 2,
dans lequel au moins une partie de la bande d'étanchéité de joint (29) est collée sur le corps de profilé (13), en particulier sur une aile (15, 17) du corps de profilé (13), de préférence au moyen d'un ruban adhésif double face (35, 37).

4. Profilé selon l'une au moins des revendications précédentes,
dans lequel le film (31) est fixé, de préférence collé et/ou cousu, par au moins une portion d'extrémité (33, 39) sur le corps de profilé (13), en particulier sur une aile (15, 17) du corps de profilé (13).

5. Profilé selon la revendication 4,
dans lequel le film (31) est fixé par une première portion d'extrémité (33) sur une première aile (15) du corps de profilé (13) et par une deuxième portion d'extrémité (39), opposée à la première portion d'extrémité (33), sur une deuxième aile (17) du corps de profilé (13) orientée selon un angle par rapport à la première aile (15).

6. Profilé selon la revendication 5,
dans lequel la première portion d'extrémité (33) du film (31) est collée sur la première aile (15) du corps de profilé (13), de préférence au moyen d'un ruban adhésif double face (35).

7. Profilé selon la revendication 5 ou 6,
dans lequel la bande d'étanchéité de joint (29) est collée sur la première portion d'extrémité (33) du film (31), de préférence au moyen d'un ruban adhésif double face (37).

8. Profilé selon l'une au moins des revendications 5 à 7,
dans lequel la deuxième portion d'extrémité (39) du film (31) est cousue sur la deuxième aile (17) du corps de profilé (13).

9. Profilé selon la revendication 8,
dans lequel le profilé (11) comprend un tissu d'armature (21), et la deuxième portion d'extrémité (39) du film (31) et le tissu d'armature (21) sont cousus sur le corps de profilé (13) au moyen d'une couture commune (23).

10. Profilé selon l'une au moins des revendications précédentes,
dans lequel le film (31) entoure la bande d'étanchéité de joint (29) sur tout le pourtour.

11. Profilé selon l'une au moins des revendications précédentes,
dans lequel le corps de profilé (13) est conçu de telle sorte que l'agent réactif peut être appliqué sur le film (31), en particulier être pulvérisé, lancé, tiré et/ou appliqué à la spatule sur le film (31), lorsque le profilé (11) est monté.

12. Profilé selon l'une au moins des revendications précédentes,
dans lequel au moins une aile (17) du corps de profilé (13) présente des passages (25) qui sont recouverts par le film (31) et à travers lesquels l'agent réactif peut être appliqué sur le film (31).

13. Procédé de réalisation d'un raccordement étanche d'un élément de construction, en particulier d'une fenêtre, d'une porte, d'un caisson de volet roulant ou similaire, à un corps de bâtiment, comprenant les étapes suivantes consistant à :
- monter un profilé (11) selon l'une au moins des revendications précédentes ;
- appliquer l'agent réactif sur le film (31) pour dissoudre au moins une partie du film (31) et pour ainsi libérer la bande d'étanchéité de joint (29) afin de lui permettre de se dilater par expansion, de manière à rendre étanche un joint entre le corps de profilé (13) et l'élément de construction au moyen de la bande d'étanchéité de joint (29) expansée.

14. Procédé selon la revendication 13,
dans lequel l'application de l'agent réactif sur le film (31) comprend le fait de pulvériser, lancer, tirer l'agent réactif et/ou de l'appliquer à la spatule sur le film (31), en particulier à travers des passages (25) dans une aile (17) du corps de profilé (13).

15. Utilisation d'un film (31), au moins partiellement auto-dissolvant au contact d'un agent réactif, pour maintenir dans un état pré-comprimé une bande d'étanchéité de joint (29) appliquée sur un profilé (11) pour le raccordement d'un élément de construction, en particulier d'une fenêtre, d'une porte, d'un caisson de volet roulant ou similaire, à un corps de bâtiment.
